# DEMANDE DE BREVET EUROPEEN

(11) **EP 1 656 977 A1**
(43) Date de publication de la demande: **17.05.2006**
(21) Numéro de dépôt: 05292289.5
(22) Date de dépôt: 28.10.2005
(51) Int. Cl.: A63H 33/18, A63F 9/02

(54) **Lance-élastique à effet boomerang**

(30) Priorité: 04.11.2004 FR 0411731
(71) Demandeur: Gabirot, Jean, 75010 Paris (FR)
(72) Inventeur: Gabirot, Jean, 75010 Paris (FR)

(57) **Abrégé**

Le lanceur d'élastique à effet boomerang est un jouet qui permet de lancer un élastique à plusieurs mètres en lui imprimant un effet de rotation rétrograde. L'élastique, en touchant le sol, revient alors vers son point de lancement en roulant sur sa tranche. Ce dispositif permet de rendre accessible aux enfants un effet produit par certains jongleurs ou illusionnistes et qui est difficile à réaliser uniquement avec ses doigts.

## Description

La présente invention concerne un dispositif ayant pour objectif de lancer un bracelet élastique avec un effet rétrograde de façon à ce qu'il revienne en roulant sur le sol au moins jusqu'à son point de lancement.

La technique manuelle qui permet d'obtenir cet effet a été décrite dans quelques rares revues américaines des années 75-80. Il est en effet possible d'obtenir le même résultat que celui obtenu par le lanceur à effet boomerang moyennant un entraînement long et difficile et inaccessible aux enfants, la position des doigts nécessitant une musculature d'adulte.

Cette invention a une vocation ludique. Grâce au lanceur, un enfant peut facilement produire cet effet surprenant. Ce lanceur est composé de la manière suivante.

Il s'agit d'un corps à surface plane (1), dont la taille est en rapport avec le bracelet élastique utilisé. A titre d'exemple, pour un élastique de 50mm (longueur de l'élastique mis à plat et détendu) le support d'élastique est un demi cercle de 50mm de diamètre.

Un système de préhension : deux petites oreilles(2) fixée de chaque côté du support permet de pouvoir maintenir le lanceur.

Il permet également de viser et de rechercher le meilleur angle pour obtenir l'effet désiré.
La mise en place de l'élastique (3) s'effectue de la manière suivante :
1) On doit tendre au maximum l'élastique et le mettre dans la gorge du support. Il est indispensable que l'élastique soit tendu au maximum sur toute la longueur de son circuit, excepté entre le point B et C, sur l'un des deux côtés.
2) En déclenchant l'élastique au point A avec son pouce l'élastique est propulsé à environ 5 ou 6 mètres et est animé d'un effet de rotation rétrograde. En touchant le sol, il revient alors vers son point de lancement en roulant sur sa tranche.
Les dessins annexés illustrent l'invention.
La figure 1 représente une vue de face
La figure 2 représente la mise en place de l'élastique au point A
La figure 3 représente une vue de ¾.
La figure 4 représente un détail de la gorge au point C

Ce dispositif à objectif ludique, caractérisé par un support en plastique, permet le lancement d'un bracelet élastique à plusieurs mètres.

Le support d'élastique doit avoir une forme de demi-cercle (ou parabolique) entre les points A et B. Le rapport entre les points A, B et C est en relation avec la taille de l'élastique.

Le déclenchement de l'élastique se fait avec le pouce, au point A.

Les « oreilles » (2) placées sur les côtés servent pour faciliter la préhension de l'objet, mais également de repères pour trouver la bonne inclinaison en fonction de l'effet recherché. Elles peuvent être réglables.

Une petite gorge sur la tranche de la partie circulaire, ainsi que de petites « ailettes » au point A et C facilitent la mise en place de l'élastique.

## Revendications

1. Dispositif à objectif ludique, **caractérisé par** un support en plastique, permettant le lancement d'un bracelet élastique à plusieurs mètres en lui imprimant un effet de rotation rétrograde de façon à ce qu'il revienne en roulant sur sa tranche vers son point de lancement, ledit support d'élastique doit avoir une forme de demi-cercle (ou parabolique) entre des points A et B. Le rapport entre les points A, B et C est en relation avec la taille de l'élastique.

2. Dispositif selon la revendication 1 **caractérisé en ce qu'**il sert de support publicitaire.

3. Dispositif selon l'une quelconque des revendications 1 ou 2 **caractérisé en ce qu'**il comporte des moyens aptes à permettre le déclenchement de l'élastique par le pouce, au point A.

4. Dispositif selon l'une quelconque des revendications 1 à 3 **caractérisé en ce que** des « oreilles » (2) sont placées sur les côtés pour faciliter la préhension de l'objet, elles servent également de repères pour trouver la bonne inclinaison en fonction de l'effet recherché.

5. Dispositif selon la revendications 4 **caractérisé en ce que** lesdites oreilles sont réglables.

6. Dispositif selon l'une quelconque des revendications 1 à 5 **caractérisé en qu'**il comporte une petite gorge sur la tranche de la partie circulaire, ainsi que de petites « ailettes » au point A et C pour faciliter la mise en place de l'élastique.

## Revendications modifiées

### Revendications modifiées conformément à la règle 86(2) CBE.

**1.** Dispositif à objectif ludique, **caractérisé par** un support d'élastique, ayant pour but de maintenir un élastique sous une tension particulière.
Cette tension particulière, après le déclanchement de l'élastique avec le pouce au point A, propulse l'élastique à quelques mètres en lui donnant un effet de rotation rétrograde de façon à ce qu'il revienne en roulant sur sa tranche, sur le sol, vers son point de lancement.
L'élastique est une partie du dispositif.
Pour obtenir l'effet rétrograde, l'élastique doit être tendu au maximum, sur toute sa longueur, sauf entre le point B et C, sur un des deux cotés du support d'élastique.
